# FASCICULE DE BREVET EUROPEEN

(11) **EP 0 011 006 B1**
(45) Date de publication et mention de la délivrance du brevet: **17.08.1983**
(21) Numéro de dépôt: 79400723.7
(22) Date de dépôt: 08.10.1979
(51) Int. Cl.: B21C 47/32, B21C 47/04

(54) **Procédé et machine de bobinage de chutes de tôles**
Verfahren und Vorrichtung zum Aufwickeln von Schrottband
Method and apparatus for winding lengths of scrap metal

(30) Priorité: 27.10.1978 FR 7830642
(43) Date de publication de la demande: 14.05.1980
(73) Titulaire: CLESID S.A., F-42403 Saint-Chamond (FR)
(72) Inventeur: Sylvain, Daniel, F-4200 Saint-Etienne (FR)
(74) Mandataire: Dupuy, Louis

## Description

L'invention a pour objet un nouveau procédé et une machine pour le bobinage des chutes résultant notamment du cisaillage des rives de tôles.

Dans les installations de laminage pour la fabrication de tôles il est nécessaire de réaliser un cisaillage des rives de cellesci pour leur donner un bord rectiligne. Il en résulte la production de chutes en forme de rubans allongés qui diovent évidemment être récupérés et évacués. Des chutes du même genre sont également produites lorsqu'on effectue le refendage de tôles pour obtenir des tôles moins . larges. Dans tous les cas, ces chutes minces et coupantes, et par conséquent dangereuses à manipuler, diovent être récupérées et évacuées.

Dans les installations classiques, les chutes sont récupérées au-dessous du plancher sur lequel est installée la machine de cisaillage ou de refendage. A l'endroit où est produite la chute en forme de ruban allongé, le plancher est en effet muni d'un orifice au-dessous duquel sont installés des moyens de guidage des chutes, par exemple une goulotte, qui amène le ruban jusqu'à une machine de bobinage.

De telles machines décrites par exemple dans le brevet US-A-2 448 097 comprennent généralement un mandrin constitué d'une tige s'étendant en travers d'un espace d'enroulement limité par deux parois latérales écartées l'une de l'autre et perpendiculaires à l'axe du mandrin. Celui-ci est muni d'autre part d'un organe d'accrochage de la chute.

Au début du bobinage, un opérateur se trouve dans le sous-sol pour prendre l'extrémité du ruban arrivant par la goulotte d'amenée, et l'engager sur l'organe d'accrochage du mandrin. Celui-ci peut être entraîné en rotation autour de son axe mais est évidemment stoppé pendant cette opération.

Lorsque la chute est engagée sur le mandrin, l'opérateur s'écarte de la machine et referme une cage qui entoure celle-ci. Il peut alors, étant lui-même à l'abri, commander la rotation du mandrin sur lequel s'enroule la chute en forme de ruban allongé. Il se forme ainsi une bobine sur le mandrin dans l'espace limité par les deux parois latérales et, pendant l'enroulement, un rouleau compacteur parallèle au mandrin peut être appliqué sur la bobine de façon à contrôler la formation de celle-ci.

La rotation du mandrin est commandée par un groupe moto-réducteur placé sur le côté de l'espace d'enroulement dont la paroi latérale placée de ce côté est munie d'un orifice traversé par le mandrin qui s'étend en porte-à-faux, en position d'enroulement, jusqu'à l'autre paroi. L'espace d'enroulement est ménagé sur un châssis déplaçable parallèlement à l'axe du mandrin.

Lorsque la bobine est formée, on commande le déplacement de l'espace d'enroulement qui entraine la bobine et le mandrin se retire de celleci, par coulissement axial, jusqu'à une position d'éjection pour laquelle la bobine, ainsi libérée, peut tomber sur un plan incliné qui l'évacue. Un bras d'éjection peut éventuellement repousser la bobine en cas de coincement de celle-ci entre les parois latérales de l'espace d'enroulement.

Toutes ces opérations ne seraient pas dangereuses si elles étaient toujours réalisées comme il vient d'être décrit, l'opérateur n'approchant de la machine que lorsque le mandrin est à l'arrêt. Cependant, l'expérience montre que les règles de sécurité ne sont pas toujours respectées et que des accidents peuvent se produire.

L'invention a pour objet un nouveau procédé et une machine perfectionnée permettant de réaliser toutes les opérations automatiquement sans intervention manuelle, l'opérateur étant à tout moment éloigné de la machine.

Selon l'invention, le mandrin étant stoppé et placé dans une position de démarrage intermédiaire entre la position d'éjection et la position d'enroulement de la bobine, on laisse d'abord une certaine quantité de ruban s'accumuler jusqu'à formation d'un paquet enchevêtré à proximité du mandrin; on applique alors ledit paquet contre le mandrin et l'on fait coulisser ce dernier jusqu'en position d'enroulement de telle sorte que l'organe d'accrochage s'engage sur le paquet enchevêtré, le mandrin étant alors entrainé en rotation pour l'enroulement de la bobine.

La machine de bobinage perfectionnée selon l'invention est caractérisée en ce que les moyens de commande du déplacement axial du mandrin par rapport à l'espace d'enroulement sont susceptibles de placer le mandrin dans une position de démarrage intermédiaire entre la position d'enroulement et la position d'éjection de la bobine, l'organe d'accrochage se trouvant, dans cette position intermédiaire, décalé par rapport au centre de l'espace d'enroulement du côté de la paroi traversée par le mandrin et l'installation comporte un organe d'accumulation d'une cartaine longueur de chutes avant le bobinage jusqu'à formation d'un paquetenchevê- tré à proximité du mandrin et des moyens d'application dudit paquet enchevêtré contre le mandrin en position de démarrage, l'organe d'accrochage s'engageant sur ledit paquet enchevêtré au passage de la position de démarrage à la position d'enroulement, le mandrin étant à l'arrêt en position de démarrage et entraîné en rotation en position d'enroulement.

L'invention va maintenant être décrite en se référant à un mode de réalisation particulier, donné à titre d'exemple non limitatif et représentée sur les dessins annexés.
La figure 1 est une vue schématique, en élévation, de l'ensemble d'une installation perfectionnée selon l'invention.
La figure 2 est une vue de côté de la machine de bobinage.
La figure 3 est une vue de face du support du mandrin, selon ill-III figure 2.
Les figures 4,5 et 6 représentent schématiquement en coupe transversale les positions des organes principaux de la machine pendant les différentes phases du procédé, les figures 4a, 5a et 6a représentant respectivement les positions du mandrin pendant ces différentes phases.

Sur la figure 1, on a représenté schématiquement l'ensemble 2 de l'installation.

Sur le plancher 1 de l'atelier est disposée une installation de refendage ou de cisaillage des rives d'une tôle 30 dont on a seulement représenté l'extrémité; chaque chute 3 qui doit être récupérée se présente sous la forme d'un ruban allongé. La chute 3 tombe par un orifice 10, ménagé dans le plancher 1 à l'extrémité de la machine 2, dans une goulotte 4 qui la- guide jusqu'à la machine de bobinage. Le bâti 5 de celle-ci est constitué essentiellement de deux montants 51 et 52 écartés l'un de l'autre et reliés entre eux par exemple par des profilés 53, l'ensemble formant ainsi une cage rigide délimitant un espace 6 à l'intérieur duquel sera réalisé le bobinage du ruban 3.

L'espace 6 est traversé par un mandrin 7 qui se compose d'unetige passant dans des orifices 54-55 ménagés dans les montants 51 et 52 et spécialement dans les parois internes des montants, respectivement 56-57 qui sont perpendiculaires à l'axe de la tige 7 et limitent l'espace d'enroulement 6.

Le mandrin 7 est monté en porte-à-faux, et de façon rotative autour de son axe longitudinal, sur un support 8 placé sur le côté extérieur du montant 51 c'est-à-dire du côté opposé à l'espace 6 par rapport aux montants. Le support 8 est déplaçable parallèlement à l'axe du mandrin 7 et, à cet effet, il peut être constitué par exemple d'un chariot monté sur des galets 81 roulant sur des rails 82 parallèles à l'axe longitudinal du mandrin. Le déplacement du chariot 8 peut être commandé par tous moyens, par exemple au moyen d'un vérin 83 dont le corps prend appui sur le socle fixe et dont l'extrémité de la tige est articulée en un point du chariot 8.

Le mandrin 7 est entraîné en rotation autour de son axe par un groupe motoréducteur 84 comprenant un embrayage et un frein qui permettent de contrôler la rotation du mandrin selon les besoins.

Les dispositions qui viennent d'être décrites sont bien connues et ne nécessitent pas de plus amples développements.

Dans les machines connues, le mandrin peut prendre deux positions. Tout d'abord pour l'enroulement, le mandrin est placé dans la position représentée sur la figure 2 où il s'étend entre les deux montants 51 et 52. Il est muni sur sa paroi d'un organe d'accrochage sur lequel on engage manuellement l'extrémité de la chute 3, le mandrin étant à l'arrêt. Lorsque l'extrémité du ruban est engagée le mandrin est mis en rotation jusqu'à former une botte ou bobine 9. A la fin de l'enroulement, le support 8 est ramené en & 'iére de façon que l'extrémité du mandrin se trouve à la hauteur du montant 51, en dégageant l'espace 6. La bobine 9 tombe alors sur un plan incliné qui l'évacue.

Selon une caractéristique essentielle de l'invention, le vérin 83 donnera au support 8 une position intermédiaire entre la position d'enroulement et la position d'éjection de la bobine.

Sur les figures 4a, 5a, et 6a, on a représenté les trois positions du mandrin correspondant aux différentes phases du procédé, les figures 4, 5, 6 donnant les positions des organes essentiels de la machine perfectionnée selon l'invention.

En effet, comme on le voit sur ces figures, selon l'invention, la goulotte 4 est prolongée à son extrémité par un organe 11 en forme de cuillère constitué essentiellement d'un fond 11 encadré par deux parois latérales 12 qui, dans la position représentée sur la figure 1, constituent une section de goulotte venant se placer dans le prolongement de la goulotte 4, et dont l'extrémité 13 passe au-dessous du mandrin 7 et est incurvée en forme de secteur cylindrique d'axe parallèle à celui du mandrin et entourant partiellement celui-ci. La cuillère 11 est articulée sur un axe 14 et un vérin 15 permet de la faire tourner autour de cet axe de façon à prendre les positions représentées sur-les figures 4,5 et 6.

Pour permettre la rotation de la cuillère 11, le plan incliné sur lequel est évacuée la bobine 9 après son achèvement est constitué d'un volet 21 qui est articulé sur un axe 22 et dont la rotation autour de cet axe est commandée par un vérin 23 qui permet soit de placer le volet 21 en position haute au-dessous du mandrin 7 et de la bobine 9 lorsque la cuillère 11 est rabattue comme on l'a représentée sur la figure 6, soit de le rabattre pour permettre le passage de la cuillère 11, comme on l'a représenté sur les figures 4 et 5.

Enfin, le bâti 5 est muni, de façon connue, d'un rouleau compacteur 24 monté à l'extrémité d'un bras articulé sur le bâti 5 et permettant de contrôler la formation de la bobine 9, et d'un bras éjecteur 26 qui repousse la bobine lorsque, par exemple, celle-ci est coincée entre les parois 56 et 57 et ne tombe pas d'elle-même sur le plan incliné 21 lorsque le mandrin est retiré à la fin de l'enroulement. Le bras 25 du rouleau compacteur et le bras d'éjection 26 peuvent être montés de façon avantageuse, sur les entretoises 53 reliant les deux montants 51 et 52 du bâti 5. Leurs mouvements peuvent être commandés par des vérins prenant appui sur le même bâti et que l'on n'a pas jugé utile de représenter sur le dessin puisqu'il s'agit de dispositions connues.

Les différentes phases du procédé selon l'invention sont représentées schématiquement sur les figures 4, 5 et 6.

Les figures 4 et 4a représentent la phase de démarrage. Dans cette phase, le volet 21 est rabattu et la cuillère est relevée de telle sorte que le fond 11 soit dans le prolongement de la goulotte 4 et que son extrémité 13 entoure le mandrin 7 à une certaine distanced de celui-ci. De ce fait, la chute en forme de ruban 3 qui s'écoule dans la goulotte 4 peut venir s'accumuler dans l'extrémité 13 de la cuillère qui la retient. La goulotte 4 est constituée en tôle lisse de façon à éviter l'accrochage des chutes sur une quelconque aspérité. Elle part du niveau du plancher 1 devant la cisaille de rives 2 et descend selon une pente suffisante pour assurer le bon dégagement des rives au démarrage et pendant le bobinage. A cet effet, il peut être avantageux d'installer la goulotte 4 sur des plots élastiques 41 permettant sa vibration.

Par ailleurs, comme on l'a représenté schématiquement sur la figure 4a, la largeur de la goulotte 4 diminue et ses parois latérales se rapprochent du montant 52 la cuillère 11 étant elle-même placée dans le prolongement de la goulotte 4 c'est-à-dire décalée vers le montant 52 par rapport au centre de l'espace d'enroulement 6. Il se forme ainsi au-dessous du mandrin et du côté du montant 52 dans lequel s'engage l'extrémité en porte-à-faux du mandrin, un paquet de chutes qui s'enchevètrent dans l'extrémité 13 de la cuillère 11. Dans la position intermédiaire qui est représentée sur al figure 4a, l'organe d'accrochage des chutes ménagé sur le mandrin se trouve décalé vers le montant 51 par rapport au centre de l'espace 6. Comme on l'a représenté sur la figure 1, il est avantageux de donner à l'extrémité du mandrin une section triangulaire de façon à ménager trois parties évidées dans lesquelles seront placés trois ergots 71 constituant des organes d'accrochage. Dans la position de la figure 4a, les ergots 71 sont décalés vers le montant 51 et les chutes s'accumulent dans l'extrémité de la cuillère 13, du côté du montant 52.

Lorsque des chutes se sont ainsi accumulées jusqu'à former un paquet enchevêtré, on commande au moyen du vérin 15 un léger soulèvement de la cuillère 11 dont l'extrémité 13 applique le paquet enchevêtré contre la partie du mandrin 7 ayant une section triangulaire.

On commande alors au moyen du vérin 83 l'avancement du mandrin jusqu'à la position d'enroulement, l'extrémité du mandrin venant avantageusement se centrer dans une contre- pointe 58 placée sur la paroi extérieure du montant 52. Dans cette position, les ergots 71 sont arrivés à proximité de la paroi 57 et, au cours de leur déplacement, se sont accrochés dans le paquet de rubans enchevêtrés appliqué contre le mandrin.

La cuillère 11 étant maintenue dans cette position d'application contre le mandrin, on abaisse le rouleau compacteur 24 et en même temps on commande la rotation du mandrin autour de son axe. Le ruban étant bien engagé sur les organes d'accrochage, une bobine commence à se former. On peut alors au moyen du vérin 15, abaisser la cuillère 11 dans la position représentée sur la figure 6 de façon à permettre l'enroulement de la bobine entre les deux parois 56 et 57 et le rouleau compacteur 24.

Dès que la cuillère 11 est abaissée, le vérin 23 peut commander le relèvement de la table 21 qui vient se placer sous le mandrin 7. Lorsqu'on a fini d'enrouler la chute ou bien lorsque la bobine a atteint sa dimension maximale, le mandrin est arrêté et est reculé dans sa position d'éjection comme on l'a représenté sur la figure 6a; la bobine 9 qui vient d'être enroulée tombe alors sur la table 21, le bras 26 favorisant éventuellement cette éjection.

Il apparaît bien que toutes les opérations ont été effectuées sans aucune intervention manuelle. Pour augmenter la sécurité de l'installation, il est avantageux d'éloigner l'opérateur de la machine en le plaçant par exemple sur le plancher 1 d'où il pourra surveiller et commander à distance les opérations en observant la machine par exemple à travers un orifice 15 ménagé dans le plancher 1 ou bien, de préférence, sur un écran de télévision relié à une ou plusieurs caméras 16 placées judicieusement de façon à observer les organes essentiels de la machine pendant toutes les phases du procédé.

Grâce aux dispositions qui viennent d'être décrites, le bobinage s'effectue ainsi automatiquement dans les meilleures conditions de sécurité.

Il est bien évident que les dispositions qui viennent d'être décrites pourraient faire l'objet de variantes et que l'invention ne se limite pas uniquement au mode de réalisation que l'on a représenté à titre d'exemple.

## Revendications

1. Procédé de bobinage de chutes de cisaillage de tôles en forme de rubans allongés, selon lequel l'extrémité du ruban (3) est engagée sur un mandrin (7) muni d'un organe d'accrochage (71) et entrainé en rotation autour de son axe pour la formation d'une bobine (9) sur le mandrin (7) et entre deux parois (56, 57) placées aux extrémités de celui-ci perpendiculairement à son axe, la bobine (9) ainsi formée étant évacuée par coulissement du mandrin (7) le long de son axe vers l'une des parois (56) jusqu'à une position éclipsée de dégagement de la bobine (9), caractérisé par le fait que, le mandrin (7) étant stoppé et placé dans une position de démarrage intermédiaire entre la position d'éjection et la position d'enroulement, on laisse d'abord une certaine quantité de ruban (3) s'accumuler jusqu'à formation d'un paquet enchevêtré (31) à proximité du mandrin, on applique alors ledit paquet (31) contre le mandrin (7) et l'on fait coulisser ce dernier jusqu'en position d'enroulement de telle sorte que l'organe d'accrochage (71) s'engage sur le paquet enchevêtré (31), le mandrin (7) étant entrainé en rotation pour l'enroulement de la bobine (9).

2. Machine de bobinage de chutes métalliques en forme de ruban allongé (3), comportant un mandrin constitué d'une tige (7) munie d'un organe (71) d'accrochage du ruban, deux parois latérales (56, 57) écartées l'une de l'autre, perpendiculaires à l'axe longitudinal du mandrin (7), et ménageant entre elles un espace d'enroulement (6), le mandrin (7) passant dans un orifice (54) ménagé dans l'une des parois latérales (56) et s'étendant en porte-à-faux, en position d'enroulement d'une bobine (9) jusqu'à l'autre paroi latérale (57) et des moyens de commande du déplacement du mandrin (7) par rapport à l'espace d'enroulement (6) parallèlement à son axe longitudinal entre la position d'enroulement et une position d'éjection de la bobine pour laquelle le mandrin (7) est écarté de l'autre côté de la paroi latérale (56) caractérisé par le fait que les moyens de commande du déplacement axial du mandrin (7) par rapport à l'espace d'enroulement (6) sont susceptibles de placer le mandrin dans une position de démarrage intermédiaire entre la position d'enroulement et la position d'éjection de la bobine (9) l'organe d'accrochage (71) se trouvant, dans cette position intermédiaire, décalé par rapport au centre de l'espace d'enroulement du côté de la paroi (56) traversée par le mandrin (7) et que l'installation comporte un organe (11) d'accumulation d'une certaine longueur de chute avant le bobinage jusqu'à formation d'un paquetenchevê- tré (31) à proximité du mandrin (7) et des moyens (15) d'application dudit paquet enchevêtré (31) contre le mandrin (7) en position de démarrage, l'organe d'accrochage (71) s'engageant sur ledit paquet enchevêtré (31) au passage de la position de démarrage à la position d'enroulement, le mandrin (7) étant à l'arrêt en position de démarrage et entraîné en rotation en position d'enroulement.

3. Machine de bobinage selon la revendication 2, caractérisé par le fait que les moyens de commande du déplacement axial du mandrin (7) comprennent un support (8) en forme de chariot déplaçable sur des rails parallèlement à l'axe longitudinal du mandrin et sur lequel ce dernier est monté en porte-à-faux et un vérin (83) dont un élément prend appui sur le support (8) et l'autre sur un socle fixe.

4. Machine de bobinage selon la revendication 2, caractérisée par le fait que, les chûtes étant amenées jusqu'à proximité du mandrin (7) par une goulotte (4) sensiblement perpendiculaire à l'axe de celui-ci, l'organe d'accumulation a la forme d'une cuillère (11) placée dans le prolongement de la goulotte et se terminant, au-dessous et au-delà du mandrin, par une extrémité (13) relevée sensiblement en forme de cylindre d'axe parallèle à celui du mandrin et dans laquelle vient s'accumuler le début du ruban pour former le paquet enchevêtré (31 ).

5. Machine de bobinage selon la revendication 4, caractérisée par le fait que la cuillère (11) d'accumulation est montée articulée autour d'un axe (14) parallèle à celui du mandrin (7) et placé, par rapport à cet axe, du côté de la goulotte, (4) et que l'installation comprend des moyens (15) de commande de la rotation autour de son axe de ladite cuillère vers le mandrin pour l'application du paquet enchevêtré (31) contre ce de-çiier et dans le sens opposé jusqu'à une position écartée du mandrin (7) pour l'évacuation de la bobine (9).

6. Machine de bobinage selon la revendication 4, caractérisée par le fait que la cuillère (11) d'accumulation est décalée par rapport au centre de l'espace d'enroulement vers la paroi latérale (57) du côté opposé au support (8) du mandrin et que la goulotte (4) d'amenée des chûtes se rétrécit progressivement vers le même côté.

7. Machine de bobinage selon la revendication 5, caractérisée par le fait qu'elle comprend une table inclinée comportant un volet mobile (21) susceptible de venir se placer au-dessous du mandrin en position d'évacuation des bobines (9) et de s'éclipser pour le passage de la cuillère d'accumulation (11), en position de démarrage et d'enroulement de la bobine.

8. Machine de bobinage selon l'une des revendications 2 à 7, caractérisée par le fait qu'elle comprend au moins une caméra de télévision (16) dirigée sur les principaux organes et reliée à un écran cathodique de surveillance, et des moyens de commander à distance des opérations.

## Patentansprüche

1. Verfahren zum Aufspulen von Blechverschnitt in Form von langgestreckten Bändern, gemäß welchem das Ende des Bandes (3) auf einem Dorn (7) festgehalten wird, der mit einem Anhak- bzw. Mitnehmerorgan (71) versehen ist und drehbar um seine Achse angetrieben wird, um eine Spule (9) auf dem Dorn (7) und zwischen zwei Wänden (56,57) zu bilden, die an den Enden des Dornes senkrecht in bezug auf seine Achse angeordnet sind, wobei die so gebildete Spule (9) durch Verschieben des Dornes (7) entlang seiner Achse auf eine der Wände (56) zu bis zu einer Ausstoßstellung zum Freisetzen der Spule (9) ausgestoßen wird, dadurch gekennzeichnet, daß der Dorn (7) in einer Zwischenanfahrstellung zwischen der Ausstoßstellung und der Aufspulstellung festgestellt angeordnet wird und zuerst eine bestimmte Menge des Bandes (3) bis zur Bildung eines wirren Ballens (31) in der Nähe des Dornes angesammelt wird, wobei dann dieser Ballen (31) gegen den Dorn (7) gedrückt und der Dorn so in seine Aufspulstellung verschoben wird, daß das Anhakorgan (71) in den wirren Ballen (31) eingreift, wobei der Dorn (7) in Drehung angetrieben wird, um die Spule (9) aufzuwickeln.

2. Maschine zum Aufspulen von Metallverschnitt in Form von langgestrecktem Band (3), mit einem Dorn, der von einer Spindel (7) gebildet wird, die mit einem Anhakorgan (71) für das Band versehen ist, mit zwei Seitenwänden (56, 57), die im Abstand voneinander senkrecht zur Längsachse des Dornes (7) angeordnet sind und zwischen sich einen Aufspulraum (6) einschließen, wobei der Dorn (7) eine Öffnung (54) durchsetzt, die in einer der Seitenwände (56) ausgebildet ist und sich überhängend in Aufwikkelstellung einer Spule (9) bis zur anderen Seitenwand (57) erstreckt, und mit einer Betätigungseinrichtung für die Verschiebung des Dornes (7) in bezug auf den Aufspulraum (6) parallel zu seiner Längsachse zwischen der Aufspulstellung und einer Ausstoßstellung der Spule, in welcher der Dorn (7) von der anderen Seite der Seitenwand (56) entfernt ist, dadurch gekennzeichnet, daß die Betätigungseinrichtung für die axiale Verschiebung des Dornes (7) in bezug auf den Aufspulraum (6) dazu ausgebildet ist, den Dorn in eine Zwischenanfahrstellung zwischen der Aufspulstellung und der Ausstoßstellung der Spule (9) überzuführen, wobei sich das Anhakorgan (71) in dieser Zwischenstellung versetzt in bezug auf den Mittelpunkt des Aufspulraumes auf jener Seite der Wand (56) befindet, die vom Dorn (7) durchsetzt wird, und daß die Anlage ein Organ (11) für die Ansammlung einer bestimmten Länge des Verschnittes vor dem Aufspulen bis zur Bildung eines wirren Ballens (31) in der Nähe des Dornes (7) und eine Einrichtung (15) zum Andrücken des wirren Ballens (31) gegen den Dorn (7) in Anfahrstellung aufweist, wobei das Anhakorgan in den wirren Ballen (31) während des Überganges von der Anfahrstellung zur Aufspulstellung eingreift, und daß der Dorn (7) in Anfahrstellung stillsteht und in Aufspulstellung drehbar angetrieben wird.

3. Aufspulmaschine nach Anspruch 2, dadurch gekennzeichnet, daß die Betätigungseinrichtung für die axiale Verschiebung des Dornes (7) einen Träger (8) aufweist, der die Form eines Wagens besitzt, der auf Schienen parallel zur Längsachse des Dornes verschiebbar ist und auf welchem der Dorn überhängend montiert ist, und weiteres mit einer Zylinder-Kolben-Einheit (83) versehen ist, deren eines Element auf dem Träger (8) und deren anderes Element auf einem feststehenden Sockel abgestützt ist.

4. Aufspulmaschine nach Anspruch 2, dadurch gekennzeichnet, daß der Verschnitt in die Nähe des Dornes (7) über eine Schurre (4) befördert wird, die im wesentlichen senkrecht zur Achse desselben angeordnet ist, daß das Sammelorgan die Form einer Kelle bzw. eines Löffels (11) aufweist, die bzw. der in Fortsetzung der Schurre angeordnet ist und unterhalb des Dornes und über diesen hinaus in ein aufsteigendes Ende (13) mündet, das im wesentlichen die Form eines Zylinders aufweist, dessen Achse parallel zur Achse des Dornes verläuft und in dem der Anfang des Bandes angesammelt wird, um den wirren Ballen (31) zu bilden.

5. Aufspulmaschine nach Anspruch 4, dadurch gekennzeichnet, daß die Sammelkelle (11) schwenkbar um eine Achse (14) angeordnet ist, die parallel zur Achse des Dornes (7) und in bezug auf diese Achse auf der Seite der Schurre (4) verläuft, und daß die Anlage mit einer Betätigungseinrichtung (15) für die Drehung der Kelle um ihre Achse auf den Dorn zu versehen ist, um den wirren Knäuel (31) gegen den Dorn zu drücken und in umgekehrter Richtung die Kelle in eine Stellung entfernt vom Dorn (7) für das Ausstoßen der Spule (9) überzuführen.

6. Aufspulmaschine nach Anspruch 4, dadurch gekennzeichnet, daß die Sammelkelle (11) versetzt in bezug auf den Mittelpunkt des Aufspulraumes gegen die Seitenwand (57) auf der Seite entgegengesetzt dem Träger (8) des Dornes angeordnet ist und daß sich die Schurre (4) für die Beförderung des Verschnittes allmählich gegen die gleiche Seite hin verengt.

7. Aufspulmaschine nach Anspruch 5, dadurch gekennzeichnet, daß sie einen schrägstehenden Tisch umfaßt, der mit einer bewegbaren Klappe (21) versehen ist, die dazu ausgebildet ist, sich in Ausstoßstellung der Spulen (9) unterhalb des Dornes in Stellung zu bringen und für das Durchtreten der Sammelkelle (11) in Anfahrstellung und in Aufwickelstellung der Spule zu verschwinden.

8. Aufspulmaschine nach einem der Ansprüche 2 bis 7, dadurch gekennzeichnet, daß sie mit wenigstens einer Fernsehkamera (16) versehen ist, die auf die wichtigsten Organe gerichtet und mit einem Kathodenbildschirm für die Überwachung verbunden ist, und daß eine Fernsteuereinrichtung für die Arbeitsgänge vorgesehen ist.

## Claims

1. Process for coiling discharged sheared sheetmetal articles in the form of elongate strips, according to which the end of the strip (3) is engaged on a mandrel (7) provided with a hooking member (71) and driven to rotate about its axis for the formation of a coil (9) on the mandrel (7) and between two walls (56, 57) located at the ends of the latter perpendicularly to its axis, the coil (9) thus formed being removed as a result of the sliding of the mandrel (7) along its axis towards one of the walls (56) up to a retracted position for release of the coil (9), characterised in that, the mandrel (7) being stopped and placed in an intermediate starting position between the ejection position and the winding position, a certain quantity of strip (3) is first allowed to accumulate until an entangled bundle (31) forms in the vicinity of the mandrel, the said bundle (31) is then applied against the mandrel (7), and the latter is made to slide into the winding position in such a way that the hooking member (71) engages on the entangled bundle (31), the mandrel (7) being driven to rotate for the winding of the coil (9).

2. Machine for coiling discharged metal articles in the form of an elongate strip (3), incorporating a mandrel consisting of a rod (7) provided with a member (71) for hooking the strip, two lateral walls (56, 57) spaced apart from one another and perpendicular to the longitudinal axis of the mandrel (7) and forming between them a winding space (6), the mandrel (7) passing into an orifice(54) made in one of the lateral walls (56) and extending in an overhanging arrangement, in the position for winding a coil (9), up to the other lateral wall (57), and means for controlling the displacement of the mandrel (7) in relation to the winding space (6) parallel to its longitudinal axis between the winding position and a position for ejection of the coil, in which the mandrel (7) is located at a distance from the other side of the lateral wall (56), characterised in that the means for controlling the axial displacement of the mandrel (7) in relation to the winding space (6) are capable of placing the mandrel in an intermediate starting position between the winding position and the position for ejection of the coil (9), the hooking member (71) being arranged, in this intermediate position, offset in relation to the centre of the winding space on the same side as the wall (56) through which the mandrel (7) passes, and in that the installation incorporates a member (11) for accumulating a certain length of discharged article before coiling, until an entangled bundle (31) is formed in the vicinity of the mandrel (7), and means (15) for applying the said entangled bundle (31) against the mandrel (7), in the starting position, the hooking member (71) engaging on the said entangled bundle (31) during passage from the starting position to the winding position, the mandrel (7) being stopped in the starting position and being driven to rotate in the winding position.

3. Coiling machine according to Claim 2, characterised in that the means for controlling the axial displacement of the mandrel (7) incorporate a carriage-shaped support (8) which is displaceable on rails parallel to the longitudinal axis of the mandrel and on which the latter is mounted in an overhanging arrangement, and a jack (83), one element of which bears on the support (8) and the other on a fixed base.

4. Coiling machine according to Claim 2, characterised in that, the discharged articles being brought into the vicinity of the mandrel (7) by means of a chute (4) substantially perpendicular to the axis of the latter, the accumulation member takes the form of a spoon (11) located in the prolongation of the chute and ending, below and beyond the mandrel, in an end (13) which is raised substantially in the form of a cylinder having an axis parallel to that of the mandrel and in which the start of the strip accumulates to form the entangled bundle (31).

5. Coiling machine according to Claim 4, characterised in that the accumulation spoon (11) is articulated about an axis (14) parallel to that of the mandrel (7) and located, in relation to this axis, on the same side as the chute (4), and in that the installation incorporates means (15) for controlling the rotation of the said spoon abaout its axis towards the mandrel so as to apply the entangled bundle (31) against the latter, and in the opposite direction up to a position located at a distance from the mandrel (7) for the removal of the coil (9).

6. Coiling machine according to Claim 4, characterised in that the accumulation spoon (11) is offset in relation to the centre of the winding space towards the lateral wall (57) on the side opposite the support (8) of the mandrel, and in that the chute (4) for delivering the discharged articles narrows progressively towards the same side.

7. Coiling machine according to Claim 5, characterised in that it incorporates an inclined table comprising a movable flap (21) which is capable of coming underneath the mandrel in the position of removal of the coils (9) and of being retracted to allow the accumulation spoon (11) to pass into the position for starting and winding the coil.

8. Coiling machine according to one of Claims 2 to 7, characterised in that it incorporates at least one television camera (16) directed onto the main elements and connected to a cathode- ray monitoring screen, and means for the remote control of the operations.
